# EUROPÄISCHE PATENTANMELDUNG

(11) **EP 0 733 331 A1**
(43) Veröffentlichungstag der Anmeldung: **25.09.1996**
(21) Anmeldenummer: 96103522.7
(22) Anmeldetag: 07.03.1996
(51) Int. Cl.: A47K 3/00, A47K 3/12, A47K 10/08

(54) **Befestigungsvorrichtung für einen Halter von Accessoires an einem Badewannenrand**

(30) Priorität: 24.03.1995 DE 19510751
(71) Anmelder: FRANZ KALDEWEI GMBH & CO., 59229 Ahlen (DE)
(72) Erfinder: Mateina, Ludger, 59227 Ahlen (DE)
(74) Vertreter: Fritz, Edmund Lothar, Dipl.-Chem.

(57) **Zusammenfassung**

Die Erfindung betrifft eine Befestigungsvorrichtung für einen Halter (4) von Accessoires an einem Badewannenrand (1). Die Accessoires können beispielsweise ein Tablett (18), eine Seifenschale (17), eine Kopfstütze (16) oder ein Handtuchhalter (19) sein. Die Befestigungsvorrichtung umfaßt ein Aufnahmestück (2), das sich entlang eines Teiles des Badewannenrandes (1) erstreckt, von diesem umgriffen wird und vorzugsweise mit diesen verklebbar ist. Das Aufnahmestück (2) weist eine horizontale Bohrung auf, in die eine Befestigungshülse (3) eingeschoben werden kann. Die Befestigungshülse (3) kann in dem Aufnahmestück (2) mittels eines Zylinderstiftes (7) festgelegt werden. In die Befestigungshülse (3) kann der Halter (4) des entsprechenden Accessoire eingeschoben und mittels einer Schraube (12) durch Verkeilen festgelegt werden. Die Befestigungselemente (2,3) können mittels einer Schürze (20) und einer auf den Halter (4) aufschiebbaren ringförmigen Sichtblende den Blicken des Betrachters entzogen werden. Die Erfindung löst das Problem, eine Befestigungsvorrichtung an einem Badewannenrand (1) für einen Accessoirehalter (4) zu schaffen, die die Badewannenoberfläche nicht beschädigt, keine sichtbaren Befestigungselemente aufweist, sowie schnell und einfach montiert werden kann, so daß verschiedene Accessoires einfach gegeneinander ausgetauscht werden können.

## Beschreibung

Die vorliegende Erfindung betrifft eine Befestigungsvorrichtung für einen Halter von Accessoires an einem Badewannenrand.

Eine Befestigungsvorrichtung der genannten Art ist beispielsweise aus der DE 33 29 258 A1 bekannt, bei der Stützvorrichtungen an dem Halter angebracht werden können. Die Befestigung des Halters geschieht durch Verschrauben mit dem Wannenrand. Eine weitere Befestigungsvorrichtung der genannten Art ist aus dem DE 78 04 090 U1 bekannt, das die Halterung eines Tabletts, einer Schale oder dergleichen beschreibt. Bei dieser Befestigungsvorrichtung ragt eine rohrförmige Stütze durch eine Öffnung in dem Wannenrand und wird an diesem durch deutlich sichtbare Befestigungsmittel festgelegt. Als nachteilig bei beiden genannten Befestigungsvorrichtungen erweist sich die Sichtbarkeit der Befestigungselemente, die Beschädigungen der Badewannenränder durch die Befestigungselemente und die Verletzungsmöglichkeit an den im Bereich des Benutzers angebrachten Befestigungselementen. Zudem ist bei den genannten Ausführungsformen eine Demontier- bzw. Austauschbarkeit der sichtbaren Accessoires nicht gegeben oder nur unter einem hohen Montageaufwand bei Benutzung von Spezialwerkzeugen für den Badewannenbesitzer durchführbar.

Das der vorliegenden Erfindung zugrundeliegende Problem ist die Schaffung einer Befestigungsvorrichtung für einen Halter von Accessoires an einem Badewannenrand, die die Badewannenoberfläche nicht beschädigt, keine sichtbaren Befestigungselemente aufweist sowie schnell und einfach montiert werden kann, so daß verschiedene Accessoires einfach gegeneinander ausgetauscht werden können.

Dies wird erfindungsgemäß dadurch erreicht, daß die Befestigungsvorrichtung ein sich entlang eines Teils des Badewannenrandes erstreckendes Aufnahmestück umfaßt, das von dem Badewannenrand umgriffen wird, an diesem befestigbar ist und unterhalb des von dem Badewannenrand umgriffenen Abschnitts eine etwa horizontale Bohrung für die Aufnahme einer Befestigungshülse sowie Mittel für deren Befestigung aufweist, wobei die Befestigungshülse eine für die Aufnahme des Halters geeignete lichte Weite aufweist, in die Bohrung des Aufnahmestücks einschiebbar ist und Mittel für die Festlegung des Halters aufweist. Vorzugsweise weisen der Halter die Form eines Rohres und die Befestigungshülse die Form eines Hohlzylinders auf. Durch die Verwendung eines Aufnahmestücks, das vorzugsweise mit dem Badewannenrand verklebbar ist, werden Beschädigungen der Badewannenoberfläche wie sie beispielsweise durch eine Anbringung mittels Schrauben entstehen, vermieden. Durch die Befestigung einer Befestigungshülse in dem Aufnahmestück und durch die Festlegbarkeit des Halters in der Befestigungshülse wird eine einfache Austauschbarkeit unterschiedlicher Accessoires gewährleistet.

Nach einer bevorzugten Ausführungsform der vorliegenden Erfindung weist das Aufnahmestück eine zu der Bohrung senkrechte diese durchdringende Querbohrung auf, weist die Befestigungshülse in ihrem Mantel zwei gegenüberliegende Öffnungen mit etwa kreisförmigen Querschnitt auf, weist der Halter an seinem badewannenseitigen Ende eine Nut auf und ist der Zylinderstift durch die Bohrung und die Öffnungen schiebbar, um die Befestigungshülse in dem Aufnahmestück festzulegen, wobei bei in die Befestigungshülse eingeschobenem Halter die Nut den Zylinderstift umgreift. Aufgrund dieser Ausführungen der Befestigungsvorrichtung kann die Befestigungshülse werkseitig mittels des Zylinderstifts in dem Aufnahmestück festgelegt werden, wobei kundenseitig nur noch der Halter mit dem gewünschten Accessoire in die Befestigungshülse eingeschoben werden muß, bis die Nut in dem Halter den Zylinderstift umgreift und so eine formschlüssige Lagefixierung erreicht wird, die das Verdrehen des Halters in der Befestigungshülse verhindert. Um den Accessoirehalter gegen eine axiale Verschiebung zu sichern, ist die erfindungsgemäße Befestigungsvorrichtung vorzugsweise so ausgeführt, daß die Befestigungshülse halterseitig der Öffnungen einen halbkreisförmigen Einschnitt in ihrem Mantel aufweist, daß in dem den Einschnitt umgebenden Mantelabschnitt etwa in der Mitte des halbkreisförmigen Einschnitts badewannenseitig des Einschnitts eine Gewindebohrung und halterseitig des Einschnitts eine der Gewindebohrung gegenüberliegende Bohrung für die Aufnahme einer Schraube angeordnet sind, wobei durch das Festziehen der durch die Bohrung in die Gewindebohrung eingeführten Schraube, die den Einschnitt umgebenden Mantelteile gegeneinander bewegt werden, so daß der rohrförmige Halter durch die dadurch entstehende Keilwirkung in der Befestigungshülse festgelegt wird. Die Schraube kann schon werkseitig in die Gewindebohrung eingeschraubt werden, so daß der Badewannenbesitzer nur noch den Halter mit dem gewünschtem Accessoire in die Befestigungshülse einschieben muß, bis die Nut den Zylinderstift umgreift und danach durch Festziehen der Schraube den Halter auch axial in der Befestigungshülse festlegen kann. Es wird für die Befestigung des Halters kein Spezialwerkzeug benötigt, sondern je nach Ausführungsform der Schraube ein Schraubendreher oder ein Sechskantschlüssel.

Gemäß einer bevorzugten Ausführungsform der vorliegenden Erfindung ist an dem Befestigungsstück eine Schürze anbringbar, die unterhalb des rohrförmigen Halters die Außenseite der Badewanne abdeckt, wobei weiterhin auf den Halter eine ringförmige Sichtblende aufschiebbar ist, die den Raum zwischen der Unterkante des Badewannenrandes und der Schürze abdeckt. Die Schürze und die Sichtblende verdecken die an dem Badewannenrand angebrachten Befestigungselemente, so daß für den Benutzer nur der rohrförmige Halter und das an dem Halter angebrachte Accessoire sichtbar sind.

Gemäß einer bevorzugten Ausgestaltung des Erfindungsgedankens geht der rohrförmige Halter in einen nach oben verlaufenden Rohrabschnitt über an dem eine Kopfstütze, eine Seifenschale oder ein Tablett angeordnet sind. Durch diese stoffschlüssige, formschlüssige und kraftschlüssige Verbindung der Befestigungsvorrichtung mit den Accessoires wird eine sehr stabile und sichere Anbringung der Accessoires an der Badewanne erreicht.

Gemäß einer weiteren Ausgestaltung der vorliegenden Erfindung geht der rohrförmige Halter in einen parallel zum Badewannenrand verlaufenden Abschnitt über, der in einen zweiten rohrförmigen am Badewannenrand befestigten Halter übergeht, so daß der parallel zum Badewannenrand verlaufende Abschnitt als Handtuchhalter nutzbar ist. Aufgrund der Tatsache, daß der Handtuchhalter einstückig aus den beiden in den jeweiligen Befestigungshülsen befestigten rohrförmigen Haltern hervorgeht, wird eine außerordentliche Stabilität des Handtuchhalters erreicht.

Weitere Merkmale und Vorteile der vorliegenden Erfindung werden deutlich aus der nachfolgenden Beschreibung bevorzugter Ausführungsbeispiele unter Bezugnahme auf die beiliegenden Abbildungen. Darin zeigen
- Fig. 1: einen Querschnitt durch eine am Wannenrand montierte erfindungsgemäße Befestigungsvorrichtung mit einem darin befestigten rohrförmigen Halter eines erfindungsgemäßen Accessoires;
- Fig. 2a: eine perspektivische Ansicht eines Badewannenrandes;
- Fig. 2b: eine perspektivische Ansicht eines erfindungsgemäßen Aufnahmestücks;
- Fig. 2c: eine perspektivische Ansicht einer erfindungsgemäßen Befestigungshülse;
- Fig. 2d: eine perspektivische Ansicht eines rohrförmigen Halters eines erfindungsgemäßen Accessoires;
- Fig. 3a: einen Querschnitt durch eine erfindungsgemäß am Wannenrand befestigte Kopfstütze;
- Fig. 3b: eine Vorderansicht einer erfindungsgemäßen Kopfstütze gemäß dem Pfeil IIIb in Fig. 3a;
- Fig. 4a: einen Querschnitt durch eine erfindungsgemäß befestigte Seifenschale;
- Fig. 4b: eine Draufsicht auf eine erfindungsgemäße Seifenschale gemäß dem Pfeil IVb in Fig. 4a;
- Fig. 5a: einen Querschnitt durch ein erfindungsgemäß am Wannenrand befestigtes Tablett;
- Fig. 5b: eine Draufsicht auf ein erfindungsgemäßes Tablett gemäß dem Pfeil Vb in Fig. 5a;
- Fig. 6: einen Querschnitt durch einen erfindungsgemäßen Handtuchhalter.

Wie aus Fig. 1 ersichtlich ist, umfaßt die erfindungsgemäße Befestigungsvorrichtung für Accessoires am Wannenrand 1 ein formschlüssig in den Wannenrand 1 einpaßbares Aufnahmestück 2, eine in dieses Aufnahmestück 2 einschiebbare Befestigungshülse 3 und einen in die Befestigungshülse 3 einschiebbaren rohrförmigen Halter 4 eines erfindungsgemäßen Accessoires. Das Aufnahmestück 2, dessen Form wie aus den Fig. 2a und 2b ersichtlich ist dem nach außen, unten und innen umgebogenen Wannenrand angepaßt ist, weist eine durch das Aufnahmestück hindurchragende relativ große zylinderförmige Bohrung 5 für die Aufnahme der Befestigungshülse 3 auf. Etwa auf halber Höhe der Bohrung 5 weist das Aufnahmestück 2 eine im Querschnitt kleinere senkrecht durch die Achse der Bohrung 5 hindurchragende Bohrung 6 für die Aufnahme eines Zylinderstifts 7 auf.

Die in die Bohrung 5 einschiebbare ebenfalls zylinderförmige Befestigungshülse 3 weist in ihrem oberen Mantelabschnitt zwei gegenüberliegende Öffnungen 8 auf, deren Querschnitt dem Querschnitt des Zylinderstiftes 7 entspricht. Der untere Mantelabschnitt 9 der Befestigungshülse 3 weist eine größere Wandstärke auf als der obere Mantelabschnitt, wodurch eine Anlagekante 10 entsteht, die nach dem Einschieben der Befestigungshülse 3 in das Aufnahmestück 2 an der Unterseite des Aufnahmestücks 2 anliegt. Der untere Mantelabschnitt 9 der Befestigungshülse 2 ist einseitig mit einem halbkreisförmigen Einschnitt 11 versehen, der mittels einer Schraube 12 zusammengepreßt werden kann. Dazu weist der untere Mantelabschnitt 9 oberhalb des Einschnitts 11 eine Gewindebohrung 13 und unterhalb des Einschnitts 11 eine durchgehende Bohrung 14 für die Aufnahme der Schraube 12 auf. Durch das Einschrauben und Festziehen der Schraube 12 in der Gewindebohrung 13 werden die oberhalb und unterhalb des Einschnitts 11 befindlichen Teile des Mantelabschnitts 9 aufeinander zu bewegt.

In die Gewindehülse 3 kann der rohrförmige Halter 4 soweit eingeschoben werden, bis eine am oberen Ende des rohrförmigen Halters 4 ausgenommene etwa halbkreisförmige Nut 15 den in die Bohrung 6 eingeführten Zylinderstift 7 umgreift. An dem rohrförmigen Halter 4 können unterschiedliche Accessoires wie zum Beispiel eine Kopfstütze 16, eine Seifenschale 17, ein Tablett 18 oder ein Handtuchhalter 19 angebracht sein (siehe dazu die Fig. 3 bis 6). Wie aus Fig. 1 ersichtlich ist, kann die Befestigungsvorrichtung mit einer Schürze 20 versehen sein, die an der Gewindehülse 3 oder an dem Aufnahmestück 2 befestigt werden kann. Weiterhin kann der rohrförmige Halter 4 von einer ringförmigen Sichtblende 21 umgeben sein, um der Befestigungsvorrichtung von außen ein ansprechenderes Aussehen zu verleihen. Zusätzlich kann der rohrförmige Halter 4 noch mit einem Abschlußring 22 versehen sein, um die Befestigungsvorrichtung gegen Wasser abzudichten, das an dem rohrförmigen Halter 4 herunterläuft.

Für die Anbringung einer Kopfstütze 16 geht der rohrförmige Halter 4, wie aus Fig. 3a ersichtlich ist, in einen nach oben verlaufenden Abschnitt 23 über, an den sich ein in Richtung auf das Wanneninnere verlaufender Abschnitt 24 anschließt, an dem die rollenförmige Kopfstütze 16 befestigt ist. Wie aus Fig. 4a ersichtlich ist, schließt sich für die Befestigung einer Seifenschale 17 an den rohrförmigen Halter 4 ebenfalls ein nach oben verlaufender Abschnitt 23 an, an dessen Ende die Seifenschale 17 befestigt ist. Eine ähnliche Befestigung wird bei dem Tablett 18 gewählt (siehe Fig. 5a und 5b), wo auch das Tablett 18 auf einem nach oben verlaufenden Rohrabschnitt 23 befestigt wird. Bei einem erfindungsgemäßen Handtuchhalter 19 geht der rohrförmige Halter 4 in einen parallel zum Wannenrand verlaufenden Rohrabschnitt 25 über, auf den Handtücher gehängt werden können. Der parallel verlaufende Rohrabschnitt 25 geht an seinem anderen Ende in einen zweiten rohrförmigen Halter 4 über, der in einer zweiten am Wannenrand angebrachten Befestigungsvorrichtung gehaltert ist.

Die Anbringung einer erfindungsgemäßen Befestigungsvorrichtung für Accessoires am Wannenrand erfolgt teilweise werkseitig und teilweise kundenseitig. Werkseitig wird das Aufnahmestück 2 in den Wannenrand 1 eingefügt, angeklebt und mit den Bohrungen 5 und 6 versehen. Weiterhin wird werkseitig die Befestigungshülse 3 in das Aufnahmestück 2 geschoben und dort mittels des Zylinderstifts 7 festgelegt, wobei die Schraube 12 eingesetzt und nur locker angezogen wird. Kundenseitig wird das jeweilig gewünschte Accessoire mit dem rohrförmigen Halter 4 in die Befestigungshülse 3 geschoben, bis die Nut 15 den Zylinderstift 7 umgreift. Um eine axiale Sicherung der auf diese Weise erreichten formschlüssigen Lagefixierung des rohrförmigen Halters 4 zu gewährleisten, muß die Zylinderschraube 12 fest angezogen werden. Durch das Anziehen der Zylinderschraube 12 wird der unterhalb des Einschnitts 11 befindliche Teil des Mantelabschnitts 9 an den oberhalb des Einschnitts 11 befindlichen Teil des Mantelabschnitts 9 herangezogen, so daß der rohrförmige Halter 4 in der Befestigungshülse 3 verkeilt wird. Durch diese Keilwirkung ergibt sich eine sichere, kraftschlüssige Verbindung zwischen der Befestigungshülse 3 und dem rohrförmigen Halter 4 des jeweiligen Accessoires.

## Patentansprüche

1. Befestigungsvorrichtung für einen Halter (4) von Accessoires (16, 17, 18, 19) an einem Badewannenrand (1), dadurch gekennzeichnet, daß die Befestigungsvorrichtung ein sich entlang eines Teiles des Badewannenrandes (1) erstreckendes Aufnahmestück (2) umfaßt, das von dem Badewannenrand (1) umgriffen wird, an diesem befestigbar ist und unterhalb des von dem Badewannenrand (1) umgriffenen Abschnitts eine etwa horizontale Bohrung (5) für die Aufnahme einer Befestigungshülse (3) sowie Mittel (6, 7) für deren Befestigung aufweist, wobei die Befestigungshülse (3) eine für die Aufnahme des Halters (4) geeignete lichte Weite aufweist, in die Bohrung (5) des Aufnahmestücks (2) einschiebbar ist und Mittel (11, 12, 13, 14) für die Festlegung des Halters (4) aufweist.

2. Befestigungsvorrichtung für einen Halter (4) von Accessoires (16, 17, 18, 19) an einem Badewannenrand (1) nach Anspruch 1, dadurch gekennzeichnet, daß der Halter (4) die Form eines Rohres und die Befestigungshülse (3) die Form eines Hohlzylinders aufweisen.

3. Befestigungsvorrichtung für einen Halter (4) von Accessoires (16, 17, 18, 19) an einem Badewannenrand (1) nach einem der Ansprüche 1 oder 2, dadurch gekennzeichnet, daß der Badewannenrand (1) außen nach unten und unten nach innen abgekantet ist und das Aufnahmestück (2) von dem Badewannenrand (1) teilweise hintergriffen wird.

4. Befestigungsvorrichtung für einen Halter (4) von Accessoires (16, 17, 18, 19) an einem Badewannenrand (1) nach einem der Ansprüche 1 bis 3, dadurch gekennzeichnet, daß das Aufnahmestück (2) mit dem Badewannenrand (1) verklebbar ist.

5. Befestigungsvorrichtung für einen Halter (4) von Accessoires (16, 17, 18, 19) an einem Badewannenrand (1) nach einem der Ansprüche 1 bis 4, dadurch gekennzeichnet, daß das Aufnahmestück (2) eine zu der Bohrung (5) senkrechte diese durchdringende Bohrung (6) aufweist, daß die Befestigungshülse (3) in ihrem Mantel zwei gegenüberliegende Öffnungen (8) mit kreisförmigem Querschnitt aufweist, daß der rohrförmige Halter (4) an seinem badewannenseitigen Ende eine Nut (15) aufweist, und daß ein Zylinderstift (7) durch die Bohrung (6) und die Öffnungen (8) schiebbar ist, um die Befestigungshülse (3) in dem Aufnahmestück (2) festzulegen, wobei bei in die Befestigungshülse eingeschobenem rohrförmigen Halter (4) die Nut (15) den Zylinderstift (7) umgreift.

6. Befestigungsvorrichtung für einen Halter (4) von Accessoires (16, 17, 18, 19) an einem Badewannenrand (1) nach einem der Ansprüche 1 bis 5, dadurch gekennzeichnet, daß die Befestigungshülse (3) halterseitig einen halbkreisförmigen Einschnitt (11) in ihrem Mantel aufweist, daß in dem den Einschnitt (11) umgebenden Mantelabschnitt (9) etwa in der Mitte des halbkreisförmigen Einschnitts (11) badewannenseitig eine Gewindebohrung (13) und halterseitig eine der Gewindebohrung gegenüberliegende Bohrung (14) für die Aufnahme einer Schraube (12) angeordnet sind, wobei durch das Festziehen der durch die Bohrung (14) in die Gewindebohrung (13) eingeführten Schraube (12) die den Einschnitt (11) umgebenden Mantelteile gegeneinander bewegt werden, so daß der rohrförmige Halter (4) durch die dadurch entstehende Keilwirkung in der Befestigungshülse (3) festgelegt wird.

7. Befestigungsvorrichtung für einen Halter (4) von Accessoires (16, 17, 18, 19) an einem Badewannenrand (1) nach einem der Ansprüche 1 bis 6, dadurch gekennzeichnet, daß an dem Befestigungsstück (2) eine Schürze (20) anbringbar ist, die unterhalb des rohrfömigen Halters (4) die Außenseite der Badewanne abdeckt, und daß auf den rohrförmigen Halter (4) eine ringförmige Sichtblende (21) aufschiebbar ist, die den Raum zwischen der Unterkante des Badewannenrandes (1) und der Schürze (20) abdeckt.

8. Befestigungsvorrichtung für einen Halter (4) von Accessoires (16, 17, 18, 19) an einem Badewannenrand (1) nach einem der Ansprüche 1 bis 7, dadurch gekennzeichnet, daß halterseitig der ringförmigen Sichtblende (21) ein Abschlußring (22) auf den rohrförmigen Halter (4) aufschiebbar ist, der die Befestigungsvorrichtung gegen an dem rohrförmigen Halter (4) herablaufendes Wasser dichten kann.

9. Befestigungsvorrichtung für einen Halter (4) von Accessoires (16, 17, 18, 19) an einem Badewannenrand (1) nach einem der Ansprüche 1 bis 8, dadurch gekennzeichnet, daß der rohrförmige Halter (4) in einen nach oben verlaufenden Rohrabschnitt (23) übergeht, an dem eine Kopfstütze (16) angeordnet ist.

10. Befestigungsvorrichtung für einen Halter (4) von Accessoires (16, 17, 18, 19) an einem Badewannenrand (1) nach einem der Ansprüche 1 bis 8, dadurch gekennzeichnet, daß der rohrförmige Halter (4) in einen nach oben verlaufenden Rohrabschnitt (23) übergeht, an dem eine Seifenschale (17) angeordnet ist.

11. Befestigungsvorrichtung für einen Halter (4) von Accessoires (16, 17, 18, 19) an einem Badewannenrand (1) nach einem der Ansprüche 1 bis 8, dadurch gekennzeichnet, daß der rohrförmige Halter (4) in einen nach oben verlaufenden Rohrabschnitt (23) übergeht, an dem ein Tablett (18) angeordnet ist.

12. Befestigungsvorrichtung für einen Halter (4) von Accessoires (16, 17, 18, 19) an einem Badewannenrand (1) nach einem der Ansprüche 1 bis 8, dadurch gekennzeichnet, daß der rohrförmige Halter (4) in einen parallel zum Badewannenrand (1) verlaufenden Abschnitt (25) übergeht, der in einen zweiten rohrförmigen am Badewannenrand (1) befestigten Halter (4) übergeht, so daß der parallel zum Badewannenrand (1) verlaufende Abschnitt (25) als Handtuchhalter (19) nutzbar ist.
